# EUROPÄISCHE PATENTANMELDUNG

(11) **EP 1 080 747 A2**
(43) Veröffentlichungstag der Anmeldung: **07.03.2001**
(21) Anmeldenummer: 00114584.6
(22) Anmeldetag: 07.07.2000
(51) Int. Cl.: A63B 67/02

(54) **Minigolf-Anlage**

(30) Priorität: 03.08.1999 CH 142699
(71) Anmelder: Apo Business GmbH, 6300 Zug (CH)
(72) Erfinder: Bachmann, Martin, 6300 Zug (CH)
(74) Vertreter: Heusch, Christian

(57) **Zusammenfassung**

Minigolf-Anlage, minigolf-spezifische Bestückung der Minigolf-Anlage und Verwendung der minigolf-spezifischen Bestückung. Die Minigolf-Anlage (**10**) umfasst eine Grundfläche (**12**) und eine Bestückung aus minigolf-spezifischen Elementen (**16.2, 22, 24, 28**) welche temporär und werkzeugfrei entfernbar auf der Grundfläche (**12.1**) angeordnet sind. Die minigolf-spezifische Bestückung umfasst Abschlagpunkte (**22**), Einsätze (**16.2**) für Löcher (**16.1**), Anspielpolygone (**24**) und Chippingnetze (**34**). Die minigolf-spezifische Bestückung wird zum Aufbau einer Minigolf-Anlage (**10**) auf in einer Turnhalle verwendet und durch minigolf-unspezifische Elemente (**30** bis **60**), vorzugsweise Turngeräte (**30** bis **54**, **60**) ergänzt.

## Beschreibung

Die Erfindung betrifft eine Minigolf-Anlage nach Anspruch **1**, eine minigolf-spezifische Bestückung für eine Minigolf-Anlage nach dem Oberbegriff des Anspruchs **6** und eine Verwendung der minigolf-spezifischen Bestückung nach dem Oberbegriff des Anspruchs **11**.

Minigolf ist ein weit verbreitetes Spiel, das die Konzentration sowie die motorische Geschicklichkeit fördert und auf sehr kleinem Raum ein dem Golfspiel ähnliches Spiel ermöglicht. Minigolf wird nicht auf einem Rasen sondern in einer Minigolf-Anlage, im allgemeinen auf einer horizontalen Grundfläche und auf einem harten, künstlichen Untergrund, gespielt. Das dafür notwendige Material besteht einerseits aus der auf der Grundfläche angeordneten Bestück ung, welche im wesentlichen Abschlagpunkte, nicht-horizontale Bahnteile, Lenkungsteile und Ziele bildende Behältnisse umfasst, und anderseits aus der Ausrüstung der einzelnen Spieler, welche Schläger, meist nur Putter, und Minigolf-Bälle umfasst.

Minigolf wird, wie schon erwähnt, im allgemeinen im Freien gespielt. Zwar wäre es durchaus möglich, Minigolf-Anlagen auch unter Dächern oder in Hallen zu errichten, um damit das Minigolf-Spiel auch bei ungünstigen Witterungsverhältnissen attraktiv zu machen. Da aber die herkömmliche Bestückung der Minigolf-Anlagen ortsfest angeordnet ist, wäre eine solche überdachte Minigolf-Anlage verhältnismässig aufwendig, weil der überdachte Raum bzw. die Halle nicht oder mindestens nicht kurzfristig anderweitig genutzt werden könnte

Die **Aufgabe** der Erfindung ist es daher,
- eine Minigolf-Anlage vorzuschlagen, mit welcher auf einer vorzugsweise überdachten Grundfläche rasch und einfach eine temporäre Minigolf-Anlage errichtet und nach Gebrauch wieder abgebaut werden kann,
- eine minigolf-spezifische Bestückung für eine Minigolf-Anlage zu schaffen, und
- eine bevorzugte Verwendung dieser minigolf-spezifischen Bestückung aufzuzeigen.

Die **Lösung** dieser Aufgabe erfolgt erfindungsgemäss
- für die Minigolf-Anlage durch die Merkmale des kennzeichnenden Teils des Anspruchs **1**;
- für minigolf-spezifische Bestückung durch die Merkmale des kennzeichnenden Teils des Anspruchs **6**; und
- für die Verwendung durch die Merkmale des kennzeichnenden Teils des Anspruchs **11**.

Vorteilhafte Weiterbildungen der erfindungsgemässen Minigolf-Anlage, der erfindungsgemässen minigolf-spezifischen Bestückung und der erfindungsgemässen Verwendung der minigolf-spezifischen Bestückung werden durch die abhängigen Ansprüche **2** bis **5** bzw. **7** bis **10** bzw. **12** definiert.

Da die Bestückung für die neue Minigolf-Anlage aus mobilen Elementen besteht, erlaubt sie den temporären Aufbau einer Minigolf-Anlage auf einer beliebigen bestehenden, für das Minigolf-Spiel geeigneten Grundfläche. Bei dieser Grundfläche kann es sich um eine Grundfläche im Freien, beispielsweise einen geteerten oder betonierten Platz, oder um eine Grundfläche eines lediglich überdachten Raumes oder um einen Fussboden einer Halle wie beispielsweise eine Turnhalle handeln.

Besonders vorteilhaft ist es, wenn die Grundfläche an geeigneten Stellen genügend weite und tiefe Boden-Ausnehmungen aufweist oder wenn mindestens die Möglichkeit besteht, solche Boden-Ausnehmungen anzubringen; die Boden-Ausnehmungen dienen als Ziele bzw. Löcher, in welche die Minigolf-Bälle zu spielen sind, oder sie sind, wenn sie im Durchmesser und/oder in der Tiefe zu gross sind, mit geeigneten Einsätzen zu solchen Zielen bzw. Löchern umrüstbar. Die Boden-Ausnehmungen müssen im allgemeinen, wenn die Grundfläche anderweitig genutzt wird, durch entsprechende Deckel verschlossen werden, wofür geeignete Deckel vorgesehen sind, die leicht entfernbar und im montierten Zustand bündig mit der Grundfläche angeordnet sind. Als Einsätze können Rohre, vorzugsweise aus Kunststoff, benutzt werden, die oben mit einem Verschluss oder mindestens einem Gitter verschlossen sind, und die in die Boden-Ausnehmungen gestellt werden, wobei die Höhe der Rohre so bemessen ist, dass in den Löchern befindliche Minigolf-Bälle leicht von Hand herausnehmbar sind. Es müssen besondere Massnahmen getroffen werden, um die Einsätze nach Gebrauch in einfacher Weise aus den Boden-Ausnehmungen zu entfernen; dazu können beispielsweise ihre deckelartigen Verschlüsse mit einem Durchbruch versehen sein, in welchen mit einem Finger gegriffen werden kann, oder es kann ein flexibler Henkel angebracht werden.

Besonders vorteilhaft ist es, zum Aufbau einer temporären Minigolf-Anlage als Grundfläche den Fussboden einer Turnhalle zu benutzen. Nicht nur weisen die Fussböden vieler Turnhallen die erforderlichen Boden-Ausnehmungen ohnehin auf, sondern die Bestückung kann besonders ökonomisch ausgebildet sein und nur wenige minigolf-spezifische Elemente umfassen, während zusätzlich als minigolf-unspezifische Elemente Teile der üblicherweise in Turnhallen vorhandenen Turngeräte wie Stangen, Matten, Langbänke, Schwedenkästen und anderes verwendet werden können. Solche Turngeräte können natürlich auch dann zum Einsatz kommen, wenn die Minigolf-Anlage nicht in einer Turnhalle sondern auf einer anderen überdachten Fläche errichtet wird. Anderseits kann die Bestückung auch minigolf-unspezifische Elemente umfassen, die nicht durch Turngeräte gebildet sind.

Weist die Grundfläche keine Boden-Ausnehmungen auf, und ist es nicht statthaft, solche anzubringen, so lässt sich dennoch eine Minigolf-Anlage aufbauen, bei welcher jedoch nicht in Löcher sondern in Putting-Cups, wie sie als herkömmliches Putting-Übungsmaterial vom normalen Golfspiel her bekannt sind, und natürlich auch in Chippingnetze gespielt werden kann.

Weitere Einzelheiten und Vorteile der Erfindung werden im folgenden anhand eines bevorzugten Ausführungsbeispiels einer Minigolf-Anlage und mit Bezug auf die Zeichnung ausführlich beschrieben. Es zeigen:
- **Fig. 1**: eine Minigolf-Anlage nach der Erfindung, in Draufsicht, vereinfacht dargestellt;
- **Fig. 2**: einen Abschlagpunkt für die neue Minigolf-Anlage;
- **Fig. 3**: ein durch einen Einsatz begrenztes Loch für die neue Minigolf-Anlage;
- **Fig. 4**: einen Anspielpolygon für die neue Minigolf-Anlage;
- **Fig. 5**: ein Chippingnetz für die neue Minigolf-Anlage;.
- **Fig. 6**: ein zur Bildung eines Tunnels vorgesehenes Rohr für die neue Minigolf-Anlage; und
- **Fig. 7**: einen zur Verwendung auf der neuen Minigolf-Anlage geeigneten Putter.

**Fig. 1** zeigt eine Minigolf-Anlage **10**, deren Grundfläche **12** durch den Fussboden einer üblichen Turnhalle gebildet ist. Die Grundfläche **12** bzw. der Fussboden der Turnhalle ist durch den Linienzug **12.2, 12.3, 12.4, 12.5** begrenzt. Strichpunktierte Linien **14** stellen die üblicherweise auf dem Fussboden der Turnhalle vorhandenen Markierungsstreifen dar. Der Fussboden weist eine Vielzahl Boden-Ausnehmungen **16** auf, welche für den Ausbau der Minigolf-Anlage **10** benutzt werden; weitere Boden-Ausnehmungen, beispielsweise die Boden-Ausnehmungen **17**, welche für den Aufbau der Minigolf-Anlage **10** nicht benutzt werden, können natürlich ebenfalls vorhanden sein. Für alle Boden-Ausnehmungen **16** und **17** sind Deckel vorgesehen, von denen in **Fig. 1** nur die Deckel **18** der für den Aufbau der Minigolf-Anlage **10** nicht benutzten Boden-Ausnehmungen **17** dargestellt ist.

Bei der in **Fig. 1** dargestellten Minigolf-Anlage **10** handelt es sich um eine sogenannte '9 - Loch-Anlage', das heisst, dass die Minigolf-Anlage **10** neun Stationen **20.1** bis **20.9** umfasst, die sukzessive absolviert werden müssen. Zwar wird das echte Golf stets auf '9 -Loch-Anlagen' oder auf '18 - Loch-Anlagen' gespielt, es ist aber durchaus möglich, eine Minigolf-Anlage nach der Erfindung mit einer anderen Anzahl von Stationen aufzubauen.

Jede Station **20.1** bis **20.9** umfasst einen in **Fig. 2** näher dargestellten Abschlagpunkt **22**, von welchem ein nicht dargestellter Minigolf-Ball abgeschlagen wird, und ein Ziel, in welches der Minigolf-Ball zu befördern ist. Die meisten Ziele sind Löcher **16.1** bzw. 'holes', wobei jedes der Löcher **16.1** in einer der Boden-Ausnehmungen **16** angeordnet ist und durch einen in der Boden-Ausnehmung **16** angeordneten Lochfüller bzw. Einsatz **16.2** begrenzt ist, wie dies aus **Fig. 3** ersichtlich ist. Die Einsätze **16.2** sind rohrförmig und bleiben unter dem Einfluss ihres Gewichtes in der Boden-Ausnehmung **16,** so dass im allgemeinen auf besondere Befestigungselemente verzichtet werden kann.

Im allgemeinen ist es möglich, mit einigem Talent und viel Übung den Minigolf-Ball an jeder Station mit einem einzigen Schlag ins Ziel zu befördern bzw. einzulochen; in vielen Fällen werden die Spieler dafür aber mehr als einen Schlag benötigen; üblicherweise ist durch die Spielregeln die Anzahl erlaubter Schläge pro Station begrenzt, beispielsweise auf sechs Schläge.

Im folgenden werden die neun Stationen **20.1** bis **20.9** bezüglich der dafür benötigten Elemente der Bestückung und bezüglich des jeweiligen Spielvorganges ausführlich beschrieben. Hierbei sind die Stationen **20.1** bis **20.9** mit eingekreisten Bezugszeichen, alle Abschlagpunkte mit **22**, alle Löcher mit **16.1** und alle Anspielpolygone mit **24** bezeichnet; mögliche, im allgemeinen optimale Wege des Minigolf-Balles vom jeweiligen Abschlagpunkt zum jeweiligen Ziel sind durch gestrichelte Linien angedeutet.

Bei der Station **20.1** ist der nicht dargestellte Minigolf-Ball vom Abschlagpunkt **22** über eine bestimmte Distanz, die je nach dem Können der Spieler variiert werden kann, in das Loch **16.1** einzulochen.

Als Abschlagpunkt **22** dient eine auf der Grundfläche **12** angeordnet Folie, vorzugsweise kreisförmige Selbstklebe-Etikette, deren Mitte durch eine Kreuz bezeichnet sein kann, und deren Durchmesser im wesentlichen dem Durchmesser eines Minigolf-Balles entspricht. Die Selbstklebe-Etikette wird vor Spielbeginn auf die Grundfläche **12** aufgeklebt und kann nach Gebrauch in einfacher Weise von der Grundfläche **12** abgezogen werden.

Das Ziel, in welches der Minigolf-Ball zu bringen ist, ist ein Loch **16.1**. Um das Loch **16.1** ist ein sogenanntes Anspielpolygon **24,** dargestellt in **Fig. 4,** angeordnet, bei welchem es sich um einen, beispielsweise aus Rohrabschnitten zusammengefügten, Gegenstand handelt. Das Anspielpolygon **24** umfasst einen Mittelteil **24.1**, der sich längs etwa 270° einer Kreislinie erstreckt, und zwei, vorzugsweise gerade und vorzugsweise parallele, Seitenteile **24.2**, die sich an die Enden des kreisbogenförmigen Mittelteiles **24.1** anschliessen. Der Durchmesser des Anspielpolygons beträgt im vorliegenden Ausführungsbeispiel etwa 1 m, was sich bewährt hat; andere Durchmesser sind aber durchaus möglich. Das Anspielpolygon **24** ist beim vorliegenden Ausführungsbeispiel aus entsprechend geformten Kunststoffrohren hergestellt, deren Durchmesser gross genug ist, dass sie auch von schnell gespielten Minigolf-Bällen nicht überhüpft werden. Zur Verbindung eines Endes des kreisbogenförmigen Mittelteils **24.1** mit einem Ende eines der geraden Seitenteile **24.2** dient ein entsprechend abgewinkelter Verbindungskörper **24.3**, der im Inneren des Übergangsbereiches zwischen Mittelteil **24.1** und Seitenteil **24.2** angeordnet und Mittelteil **24.1** wie auch mit dem Seitenteil **24.2** verschraubt oder verklebt oder mittels eines Pressitzes befestigt ist. Die freien Enden der Seitenteile **24.2** könnten zwar mit Zapfen oder Deckeln verschlossen werden, damit nicht versehentlich ein Minigolf-Ball ins Innere der das Anspielpolygon **24** bildenden Rohre gelangt; es hat sich aber gezeigt, dass diese Gefahr praktisch nicht besteht, und dass es weit vorteilhafter ist, die genannten freien Enden offen zu lassen, da dies die Möglichkeit bietet, mit dem Anspielpolygon **24** zusammen verwendete Stäbe oder Stangen, die für anders konzipierte Stationen verwendet werden, in die freien Enden einzuführen. Um ein Stolpern der Spieler über das Anspielpolygon **24** und natürlich auch über andere Elemente der Bestückung zu vermeiden, können diese vorteilhaft eine Farbgebung aufweisen, die sich von der Farbgebung der Grundfläche **12** unterscheidet. Das Anspielpolygon **24** wird spiegelsymmetrisch zur Verbindungslinie zwischen dem Abschlagpunkt **22** und dem Loch **16.1** angeordnet, und zwar so, dass sich das Loch **16.1** im Zentrum desjenigen Kreises befindet, längs welchem sich der kreisbogenförmige Mittelteil **24.1** erstreckt. Auf diese Weise begrenzen die beiden geraden Seitenteile **24.2** eine Art Einlaufbahn für den Minigolf-Ball; dieser gelangt über diese Bahn in den Bereich des Loches **16.1**, der im wesentlichen durch den kreisbogenförmigen Mittelteil **24.1** des Anspielpolygons **24** begrenzt ist.

Für die Station **20.1** werden also drei minigolf-spezifische Elemente der Bestückung benötigt, nämlich der Abschlagpunkt **22**, das Anspielpolygon **24** und der in der Boden-Ausnehmung **16** anzuordnende, das Loch **16.1** begrenzende Einsatz **162.** Diese minigolf-spezifischen Elemente werden im folgenden als Grundset **26** bezeichnet, auch dann, wenn sie bei weiteren Stationen in anderen gegenseitigen Lagen angeordnet sind.

Bei Station **20.2** der Minigolf-Anlage **10** wird das Ziel durch ein in **Fig. 5** dargestelltes Chippingnetz **28** gebildet. Das Chippingnetz **28** ist taschenförmiges Netz, welches gelenkig an einem entsprechenden Metallgestell aufgehängt ist, und zwar so, dass seine Eintrittsfläche zum zugehörigen Abschlagpunkt **21** geneigt ist. Anstelle eines Netzes kann auch eine Tasche, ein Korb oder ein anderer geeigneter Behälter verwendet werden. Der Abschlagpunkt **22** befindet sich auf einer ersten Turnmatte **30,** die ihrerseits auf einem Sprungbrett **32** angeordnet ist. Dank des Sprungbrettes **32** kann der Minigolf-Ball fliegend in das Chippingnetz **28** gebracht werden, und zwar mit dem als Schläger verwendeten, in **Fig. 7** dargestellten Putter **100**, so dass sich die Verwendung eines speziellen, nur für eine Station benutzbaren Schlägers erübrigt. Das Chippingnetz **28** ist auf einer zweiten Turnmatte **34** angeordnet, wobei auf die Wand der Turnhalle **12** zu gespielt wird. Hierbei werden zwei minigolf-spezifische Elemente der Bestückung benötigt, nämlich ein Abschlagpunkt **22** und das Chippingnetz **28**. Im weiteren werden vier minigolf-unspezifische Elemente benötigt, nämlich die erste Turnmatte **30**, das Sprungbrett **32**, die zweite Turnmatte **34** und eine Schaumstoffmatte **36**, welche hinter dem Chippingnetz **28** als Wandschutz angeordnet ist.

Bei Station **20.3** muss der Minigolf-Ball, im allgemeinen vom Mittelpunkt des Fussbodens der Turnhalle **12** aus, über eine bestimmte Distanz, die im meist grösser ist als die bei Station **20.1** zu überwindende Distanz, eingelocht werden. Hierbei werden drei minigolf-spezifische Elemente verwendet, nämlich wie bei Station **20.1** das Grundset **26**, also ein Abschlagpunkt **22**, ein Einsatz **16.2** und ein Anspielpolygon **24**. Zusätzlich werden zwei minigolf-unspezifische Elemente verwendet, nämlich zwei Stangen **38**, vorzugsweise Hochsprungstangen, welche gewissermassen als Verlängerung der geraden Teile **24.2** des Anspielpolygons **24** dienen und spiegelsymmetrisch sowie in der theoretischen Spielrichtung zusammenlaufend angeordnet werden.

Bei Station **20.4** ist der Minigolf-Ball an eine Wandung **40** zu spielen, von welcher er auf das Loch **16.1** der Station **20.4** hin reflektiert wird. Die an Station **20.4** verwendeten minigolf-spezifischen Elemente sind dieselben wie an den Stationen **20.1** und **20.3,** nämlich das Grundset **26** bestehend aus Abschlagpunkt **22**, Einsatz **16.2** und Anspielpolygon **24**, wobei aber das Anspielpolygon **24** nicht spiegelsymmetrisch zur Verbindungslinie zwischen Abschlagpunkt **22** und Loch **16.1** angeordnet ist sondern spiegelsymmetrisch zur Verbindung zwischen theoretisch optimalem Reflexionspunkt an der Wandung **40** und Loch **16.1**. Die Wandung **40** wird durch ein minigolf-unspezifisches Element der Bestückung gebildet, vorzugsweise durch ein Teil eines Schwedenkastens. Als weiteres minigolf-unspezifisches Element wird ein Stab **42** wie zum Beispiel ein Gymnastikstab benutzt, der das Ende des wandungsnäheren geraden Seitenteils **24.2** des Anspielpolygons **24** in gerader Linie fortsetzt und bis zur Wandung **40** reicht.

Bei Station **20.5** ist der Minigolf-Ball auf einer schmalen Bahn in das Abschlagpolygon **24** und ins Loch **16.1** zu verschieben. Die schmale Bahn wird seitlich von je einem Kastenteil **44** eines Schwedenkastens oder von einem anderen geeigneten Element begrenzt und verläuft spiegelsymmetrisch zur Verbindungslinie von Abschlagpunkt **22** und Loch **16**. Je nach dem Können der Spieler werden die Kastenteile in kleinerem oder grösserem gegenseitigen Abstand angeordnet. Bei Station **20.5** wird somit wiederum das Grundset **26** benutzt, nämlich ein Abschlagpunkt **22**, ein Anspielpolygon **24** und ein Einsatz **16.2.** Zusätzlich werden zwei minigolf-unspezifische Elemente, nämlich die zwei Kastenteile **44** eines Schwedenkastens, benutzt.

Bei Station **20.6** ist der Minigolf-Ball vom örtlichen Abschlagpunkt **22** aus in das Anspielpolygon **24** und ins Loch **16.1** zu befördern. Die geraden Seitenteile **24.2** des Anspielpolygons **24** werden durch zwei Stangen **46** wie beispielsweise Reckstangen verlängert, die so angeordnet sind, dass sie eine Bahn begrenzen, welche sich zum Anspielpolygon **24** hin erweitert. Für Station **20.6** werden somit ein weiteres Grundset **26** und zusätzlich als minigolf-unspezifische Elemente die zwei Stangen **46** benötigt.

Station **20.7** erfordert eine Spielweise, die ähnlich ist wie die in Station **20.4** benutzte Spielweise. Der Minigolf-Ball wird vom Abschlagpunkt **22** an eine erste Wandung **48** gespielt, wird dort reflektiert und gelangt an eine, vorzugsweise senkrecht zur ersten Wandung gerichtete zweite Wandung **50**, wo er wiederum reflektiert und dadurch in das Anspielpolygon **24** gelenkt wird. Bei Station **20.7** wird an minigolf-spezifischen Elementen wiederum ein Grundset **26** benötigt. Das Grundset **26** wird durch vier zwei minigolf-unspezifische Elemente ergänzt, nämlich durch die Wandungen **48, 50**, für welche sich wiederum Teile von Schwedenkästen anbieten, sowie durch zwei Gymnastikstäbe **49, 5**1; der Gymnastikstab **49** schliesst die Lücke zwischen den Wandungen **48, 50**, und der Gymnastikstab **51** verbindet die Wandung **50** mit einem freien Ende des geraden Seitenteils **24.2** des Anspielpolygons **24**, in welchen er um ein weniges eingeführt ist.

Bei Station **20.8** muss der Minigolf-Ball vom Abschlagpunkt **22** via eine lange und mit Hindernissen **52** versehene Bahn in das Anspielpolygon **24** und ins Loch **16.1** gebracht werden. Als minigolf-spezifische Elemente werden wiederum die Elemente des Grundsets **26** benutzt. Zusätzlich werden zur seitlichen Begrenzung **54** der Bahn sowie als Hindernisse **52** minigolf-unspezifische Elemente eingesetzt; als Begrenzungen **54** der Bahn eignen sich beispielsweise Langbänke und als Hindernisse **52** können Medizinbälle verwendet werden.

Bei Station **20.9** schliesslich ist der Minigolf-Ball vom Abschlagpunkt **22** zuerst durch ein in **Fig. 6** dargestelltes, einen Tunnel bildendes Rohr **56** und dann durch eine an das Rohr **56** anschliessende, sich erweiternde Bahn in das Anspielpolygon **24** und ins Loch **16.1** zu befördern. Wie bei den meisten Stationen wird auch hier ein Grundset **26** an minigolf-spezifischen Elementen verwendet Als Rohr **56** kann ein beliebiges Rohr, beispielsweise aus Kunststoff, verwendet werden, welches mittels eines Klebbandes **58** an der Grundfläche **12** befestigt werden kann; je kleiner der Rohrdurchmesser ist, desto mehr Fähigkeiten muss der Spieler entwickeln. Vorzugsweise wird der Mantel des Rohres **56** in einem gewissen Winkelbereich entfernt, so dass der Rest des Rohres **56** längs der zwei begrenzenden Mantellinien an der Grundfläche anliegt. Die an das Rohr **56** anschliessende Bahn wird seitlich durch zwei Stangen **60** wie Gymnastik- oder Reckstangen begrenzt, welche an den geraden Seitenteilen **24.2** des Anspielpolygons **24** enden. Zusätzlich zum Grundset **26** werden somit das Rohr **56**, als Verbrauchsmaterial ein Abschnitt Klebband **58** und zwei Stangen **60** benutzt.

Zur Bestückung der oben beschriebenen Minigolf-Anlage **10** werden also an minigolf-spezifischen Elementen neun Abschlagpunkte **22**, acht Anspielpolygone **24**, acht Einsätze **16.2** für die Löcher **16.1** und ein Chippingnetz **28** benötigt. Dazu kommen die oben beschriebenen minigolf-unspezifischen Elemente **30** bis **60** oder gegebenenfalls auch weitere, nicht beschriebene Elemente, mit welchen sich in sinnvoller Weise andere Varianten von Stationen bilden lassen.

An minigolf-spezifischen Gegenständen müssen zusätzlich zu den Elementen der Bestück ung natürlich auch Schläger bzw. Putter und Minigolf-Bälle für alle Spieler vorhanden sein, wobei vorzugsweise jedem Spieler ein Putter und ein Minigolf-Ball zugeteilt wird. Um die Grundfläche bzw. den Fussboden vor Beschädigungen durch die Putter zu schützen, werden spezielle Putter **100** gemäss **Fig. 7** verwendet, deren in Bodenkontakt kommende Partie, mit welcher der Minigolf-Ball in Bewegung versetzt wird, durch ein Kunststoffteil ummantelt ist.

Je nach Platzverhältnissen können auch nur einige der Stationen aufgebaut oder die Stationen anders auf der Grundfläche verteilt werden.

## Patentansprüche

1. Minigolf-Anlage (**10**), umfassend eine Grundfläche (**12**) und eine Bestückung aus minigolf-spezifischen Elementen (**16.2 22, 24, 28**), welche auf der Grundfläche (**12.1**) angeordnet sind,
**dadurch gekennzeichnet,**
dass die Bestückung temporär und werkzeugfrei entfernbar auf der Grundfläche (**12**) angeordnet ist.

2. Minigolf-Anlage (**10**) nach Anspruch **1**,
**dadurch gekennzeichnet,**
dass die Grundfläche (**12**) durch ein Dach und vorzugsweise auch durch Seitenwände geschützt ist.

3. Minigolf-Anlage (**10**) nach mindestens einem der obigen Ansprüche,
**dadurch gekennzeichnet,**
dass die Grundfläche (**12**) Boden-Ausnehmungen (**16**) aufweist, welche zu Löchern (**16.1**) der Minigolf-Anlage (**10**) umrüstbar und nach Entfernung der Bestückung mittels Deckeln (**18**) verschliessbar sind.

4. Minigolf-Anlage (**10**) nach mindestens einem der obigen Ansprüche,
**dadurch gekennzeichnet,**
dass die Bestückung zusätzliche minigolf-unspezifische Elemente (**30** bis **60**) umfasst.

5. Minigolf-Anlage nach Anspruch **4,**
**dadurch gekennzeichnet,**
dass die minigolf-unspezifischen Elemente der Bestückung Turngeräte und/oder Bestandteile von Turngeräten (**30** bis **54, 60**) umfassen und/oder durch beliebige Teile, beispielsweise Wandungen, Stangen und Rohre (**56**) gebildet sind, und gegebenenfalls mittels Abschnitten von Klebstreifen (**58**) an der Grundfläche (**12.1**) lösbar befestigbar sind.

6. Minigolf-spezifische Bestückung für Minigolf-Anlage,
**dadurch gekennzeichnet,**
dass sie eines oder mehrere der folgenden Elemente
- Abschlagpunkte (**22**),
- Einsätze (**16.2**),
- Anspielpolygone (**24**)
- Chippingnetze (**28**)
umfasst.

7. Minigolf-spezifische Bestückung für Minigolf-Anlage (**10**) nach Anspruch **6,**
**dadurch gekennzeichnet,**
dass das Anspielpolygon (**24**) einen sich längs mindestens annähernd 270° einer Kreislinie erstreckenden Mittelteil (**24.1**) sowie zwei an dessen Enden anschliessende, vorzugsweise gerade und vorzugsweise parallele, Seitenteile (**24.2**) umfasst.

8. Minigolf-spezifische Bestückung für Minigolf-Anlage (**10**) nach Anspruch **6,**
**dadurch gekennzeichnet,**
dass der Abschlagpunkt (**22**) durch eine auf die Grundfläche aufkiebbare Folie , auf welcher gegebenenfalls die Lage des Minigolf-Balles bezeichnet ist, gebildet ist.

9. Minigolf-spezifische Bestückung für Minigolf-Anlage (**10**) nach Anspruch **6,**
d**adurch gekennzeichnet,**
dass der Einsatz (**16.2**) zur Begrenzung eines Loches (**16.1**) rohrförmig ausgebildet und gegebenenfalls mittels eines Befestigungselementes (**16.3**) in der Boden-Ausnehmung (**16**) angeordnet ist.

10. Minigolf-spezifische Bestückung für Minigolf-Anlage (**10**) nach Anspruch **6,**
**dadurch gekennzeichnet,**
dass das Chippingnetz (**28**) ein taschenartiges, an einem Ständer und vorteilhaft verstellbar befestigtes Netz ist, welches mit zum zugehörigen Abschlagpunkt (**22**) geneigter Öffnung angeordnet ist.

11. Verwendung der minigolf-spezifischen Bestückung (**16, 22, 24, 34**) nach Anspruch **6** zum temporären Aufbau einer Minigolf-Anlage (**10**),
**dadurch gekennzeichnet,**
dass die minigolf-spezifischen Bestückung (**16, 22, 24, 28**) auf einer durch den Fussboden einer Turnhalle gebildeten Grundfläche (**12**) angeordnet wird.

12. Verwendung nach Anspruch **11,**
**dadurch gekennzeichnet,**
dass die Bestückung weitere Elemente (**30** bis **60**) umfasst, welche minigolf-unspezifisch und mindestens teilweise durch Turngeräte (**30** bis **54, 60**) oder Teile von Turngeräten sind.
